# EUROPÄISCHE PATENTSCHRIFT

(11) **EP 0 555 655 B1**
(45) Veröffentlichungstag und Bekanntmachung des Hinweises auf die Patenterteilung: **27.05.1998**
(21) Anmeldenummer: 93100632.4
(22) Anmeldetag: 16.01.1993
(51) Int. Cl.: A47L 9/14

(54) **Staubsaugerfilterbeutel mit Verschliessvorrichtung**
Dust bag with closure device
Sac à poussières avec dispositif de fermeture

(30) Priorität: 13.02.1992 DE 9201802 U
(43) Veröffentlichungstag der Anmeldung: 18.08.1993
(73) Patentinhaber: WOLF GmbH, D-32602 Vlotho (DE)
(72) Erfinder: Deerberg, Rolf, W-3062 Bückeburg (DE)
(74) Vertreter: Stracke, Alexander, Dipl.-Ing.

(56) Entgegenhaltungen:
- EP-A- 0 362 624
- EP-A- 0 439 700
- DE-A- 3 919 256
- DE-U- 9 001 528
- DE-U- 9 101 699
- FR-A- 1 552 363

## Beschreibung

Die Erfindung betrifft eine Filtereinrichtung für einen Staubsauger mit einem Filterbeutel und einer daran befestigten, mit einer Einströmöffnung versehenen Halteplatte und mit einer in ihrer Längsrichtung verschiebbaren Verschlußplatte, die in eine die Einströmöffnung der Halteplatte freigebende und abdeckende Stellung bringbar und mit ihren Längskantenbereichen in Führungselementen der Halteplatte geführt ist, wobei die Führungselemente sich im wesentlichen über die Länge der Halteplatte erstrecken, wobei die Halteplatte aus zwei Einzelplatten besteht und zwischen den beiden Lagen der Halteplatte die Verschlußplatte verschiebbar geführt ist.

Bei der in Frage kommenden Filtereinrichtung ist die Verschlußplatte üblicherweise mit einer Öffnung versehen, die der Einströmöffnung der Halteplatte entspricht, so daß in der entsprechenden Stellung der Verschlußplatte die Öffnungen der Halteplatte und der Verschlußplatte deckungsgleich aufeinanderliegen, wodurch die Verbindung des Filterbeutelinnenraumes mit dem Stutzen des Staubsaugers hergestellt werden kann. Im Zuge des Wechselvorganges des Filterbeutels wird die Verschlußplatte so verschoben, daß die Einströmöffnung der Halteplatte verschlossen ist.

Aus der DE-A-39 19 256 ist eine Filtereinrichtung bekannt, bei der die Halteplatte aus zwei Lagen besteht. Zwischen diesen beiden Lagen ist die Verschlußplatte angeordnet. Die Halteplatte ist mit der Verschlußplatte nicht verbunden. Damit die Verschlußplatte nicht aus der Halteplatte herausgezogen werden kann, sind die beiden Endstellungen durch Anschläge der Verschlußplatte und der Halteplatte begrenzt. Die Halteplatte ist aus einem Stück gefertigt. Eine Verbindung der Längskantenrandbereiche der beiden Lagen der Halteplatte ist bei den verschiedenen Ausführungen nicht als bekannt zu entnehmen. Die Verschlußplatte wird jedoch innerhalb der doppellagigen Halteplatte separat und formschlüssig geführt. Trotzdem ist es nicht auszuschließen, daß die Führung unexakt ist, so daß es zu einem Verecken und Verkanten kommen kann.

Ausgehend von einem durch diese Veröffentlichung vorbekannten Stand der Technik liegt der Erfindung die Aufgabe zugrunde, eine Filtereinrichtung der eingangs näher erläuterten Art so auszubilden, daß die Führung der Verschlußplatte von der Gestaltung der Längskantenbereiche der Halteplatte unabhängig wird und die Verschlußplatte in den Abmessungen an die Einströmöffnung der Halteplatte angepaßt werden kann.

Die gestellte Aufgabe wird dadurch gelöst, daß die einander gegenüberliegenden Längskantenbereiche der beiden Lagen der Halteplatte zur Bildung der Führungselemente für die Verschlußplatte durch Klebung miteinander verbunden sind, und daß der Verbindungsbereich zwischen der Halteplatte und der Verschlußplatte durch mehrere durch Einschnitte gebildete, quer zu den Stirnkanten verlaufende Lamellen gebildet ist, und daß diese Lamellen sich nur über den mittleren Bereich der Halteplatte erstrecken.

Die Verschlußplatte wird nunmehr annähernd über die gesamte Länge der Halteplatte geführt. Dadurch wird ein Verecken und Verkanten selbst dann noch wirksam verhindert, wenn die Klebeverbindung jedes Längskantenrandbereiches auch nur aus wenigstens zwei Klebepunkten besteht. Bei der Filtereinrichtung wird die Verschlußplatte nicht nur durch die beiden Einzelplatten geführt, sondern auch durch die Lamellen. Insbesondere die Lamellen bewirken eine besondere Seitenstabilisierung der Verschlußplatte. Die Verschlußplatte wird beidseitig von den Lagen der Halteplatte überdeckt, so daß sie nicht herausgezogen werden kann. Es besteht die Möglichkeit, den Filterbeutel an beiden Seiten der Halteplatte wahlweise anzukleben.

Durch die Verklebung der einander gegenüberliegenden Längskantenrandbereiche der Halteplatte wird eine besonders einfache Ausführung zur Bildung der Führungselemente für die Verschlußplatte erreicht. Obwohl der Bereich der Führungselemente genau definiert ist, indem die beiden Lagen der Halteplatte aneinanderliegen, kann es passieren, daß die Bewegung der Verschlußplatte schwergängig ist. Um dies zu verhindern, ist in weiterer Ausgestaltung vorgesehen, daß die Halteplatte zumindest an einer Seite zwei den Längskanten der Verschlußplatte zugeordnete Führungszungen aufweist, deren einander zugewandte, parallel und im Abstand zueinander verlaufende Stirnkanten Führungsflächen für die Verschlußplatte bilden. Da die Schnitte im Zuge der Fertigung der Halte- und Verschlußplatte äußerst exakt durchgeführt werden, ist die Verschlußplatte exakt geführt. Da die Verschlußplatte mit der Halteplatte durch die Lamellen beweglich verbunden ist, liegen die Führungszungen dann an der dem Verbindungsbereich abgewandten Seite. Die Verschlußplatte läßt sich besonders leicht bewegen, da sie nur in dem Bereich zwischen den beiden parallelen Lagen bewegt wird.

Üblicherweise wird die Halteplatte der Filtereinrichtung in einen Führungsrahmen des Staubsaugers eingesetzt. Es ist nun wünschenswert, daß die Einströmöffnung der Halteplatte vor dem Herausnehmen aus dem Führungsrahmen verschlossen wird. Damit auch in einer solchen Stellung der Filtereinrichtung die Führung der Verschlußplatte gewährleistet ist, ist in weiterer Ausgestaltung vorgesehen, daß die Halteplatte an den beiden Längsrändern mit wenigstens einer Rastausnehmung versehen ist, in die Rastnocken des Führungsrahmens eingreifen, wenn sie darin eingesetzt ist. In besonders vorteilhafter Weise liegen diese Rastausnehmungen an dem Ende der Halteplatte, welches dem Verbindungsbereich zwischen der Halteplatte und der Verschlußplatte zugeordnet ist. Wenn die Einströmöffnung der Halteplatte durch die Verschlußplatte verschlossen ist, können sich die streifenförmigen Randbereiche der Halteplatte aufeinanderzubewegen, so daß die Filtereinrichtung leicht aus dem Führungsrahmen herausgezogen werden kann. Durch den festen Sitz vor dem Verschließen ist die exakte Führung der Verschlußplatte gegeben.

Anhand der beiliegenden Zeichnungen wird die Erfindung noch näher erläutert.

Es zeigen:
- Figur 1: einen einstückigen Zuschnitt für die Halte- und Verschlußplatte der erfindungsgemäßen Filtereinrichtung,
- Figur 2: die Halte- und Verschlußplatte im zusammengefügten Zustand,
- Figur 3: einen Schnitt längs der Linie III-III in der Fig. 2 und
- Figur 4: einen einstückigen Zuschnitt für die Halte- und Verschlußplatte für eine weitere Ausführungsform der erfindungsgemäßen Filtereinrichtung.

Der nicht dargestellte Filterbeutel ist in nicht näher erläuterter Weise an einer Halteplatte 11 befestigt. Die Halteplatte 11 ist im dargestellten Ausführungsbeispiel mit einer zentrischen, kreisförmigen Einströmöffnung 12 versehen. Die Verschlußplatte 13 ist ebenfalls mit einer zentrischen und kreisförmigen Öffnung 14 versehen, wobei die Einströmöffnung 12 und die Öffnung 14 bei in einem Staubsaugergehäuse eingesetzter Filtereinrichtung deckungsgleich aufeinander liegen. Nachdem der Filterbeutel den Füllungsgrad erreicht hat, wird vor der Herausnahme aus dem Staubsaugergehäuse die Verschlußplatte 13 so bewegt, daß die Einströmöffnung 12 der Halteplatte 11 vollständig verschlossen ist. Der Verbindungsbereich ist durch mehrere quer zu den Längskanten verlaufende Lamellen 15 ausgebildet.

Bei dem Ausführungsbeispiel gemäß den Fig. 1 bis 3 wird aus der Halteplatte 11 und der Verschlußplatte 13 eine Einheit gebildet. Aus der Fig. 1 ergibt sich, daß die Halteplatte 11 und die Verschlußplatte 13 aus einem einstückigen Zuschnitt gefertigt sind. Die Fig. 1 zeigt außerdem, daß die Halteplatte aus zwei angrenzenden, spiegelbildlich zueinander angeordneten Einzelplatten 11c und 11d besteht. Zum Herstellen der in der Fig. 2 dargestellten Einheit werden die Einzelplatten 11c, 11d um die Spiegelachse 27 gefaltet. Zuvor wurde jedoch die Verschlußplatte 13 um die in den Einströmöffnungen 12 abgewandte oberste Lamelle gefaltet, so daß sie zwischen die beiden Einzelplatten 11c, 11d liegt. Damit der äußere, Fingerlöcher 25 beinhaltende Bereich der Verschlußplatte 13 gegriffen werden kann, ist beidseitig der Spiegelachse 27 eine sich annähernd über die gesamte Breite der Einzelplatten 11c, 11d erstreckende Aussparung 28 vorgesehen. Bei der in den Fig. 1 bis 3 dargestellten Ausführung ist die Halteplatte 11 über die gesamte Fläche doppellagig ausgebildet. Dadurch ist es unmöglich, daß die Verschlußplatte 13 aus der Ebene der Halteplatte 11 herausgezogen werden kann. Wie insbesondere aus der Fig. 3 hervorgeht, sind die Längskantenrandbereiche der Einzelplatten 11c, 11d zur Bildung der Halteplatte 11 miteinander verklebt. Aus Darstellungsgründen ist in der Fig. 3 der Klebstoff nicht dargestellt. Die Ausführung nach den Fig. 1 bis 3 ist mit Rastausnehmungen 21, 22 und Einführschrägen 23, 24 versehen.

Die Fig. 4 zeigt ein weiteres Ausführungsbeispiel der vorliegenden Erfindung. Wie auch beim Ausführungsbeispiel gemäß den Fig. 1 bis 3 ist die Halteplatte 11 und die Verschlußplatte 13 aus einem einstückigen Zuschnitt gefertigt, der in der Fig. 4 dargestellt ist. Der Unterschied liegt darin, daß an beiden Stirnseiten der Einzelplatte 11d Klebelaschen 29, 30 vorgesehen sind. Die Klebelaschen 29, 30 sind Teil des Zuschnittes, der dadurch wiederum einstückig ist. Nach dem Falten des Zuschnittes werden diese Klebelaschen 29, 30 längs der Faltlinien 31, 32 auf die Außenseite der Einzelplatte 11c der Halteplatte 11 gefaltet und mit den angrenzenden Materiallagen verklebt, so daß die Stabilität der Halteplatte 11 gewährleistet ist. Dadurch wird bei der maschinellen Fertigung verhindert, daß in nichtgewollter Weise die Verschlußplatte 13 mit verklebt wird. Bei den in den Fig. 1 bis 4 dargestellten Ausführungsbeispielen erstrecken sich die Lamellen 15 nur über den mittleren Bereich der Einzelplatte 11c bzw. der Verschlußplatte 13. Da sie nicht bis in den Randbereich hineinragen, entsteht ein günstiger Federeffekt zwischen den Einzelplatten 11c und 11d der Halteplatte 11. Da die Einzelplatten 11c, 11d der Halteplatte 11 aus einem Stück gefertigt sind, wird eine höhere Tragfähigkeit erreicht, so daß die Klebeverbindung entlastet wird.

## Patentansprüche

1. Filtereinrichtung für einen Staubsauger, mit einem Filterbeutel und einer daran befestigten, mit einer Einströmöffnung (12) versehenen Halteplatte (11), und mit einer in ihrer Längsrichtung verschiebbaren Verschlußplatte (13), die in eine die Einströmöffnung (12) der Halteplatte (11) freigebende und abdeckende Stellung bringbar und mit ihren Längskantenbereichen in Führungselementen der Halteplatte (11) geführt ist, wobei die Führungselemente sich im wesentlichen über die Länge der Halteplatte (11) erstrecken, wobei die Halteplatte (11) aus zwei Einzelplatten (11c, 11d) besteht und zwischen diesen beiden Lagen der Halteplatte (11) die Verschlußplatte (13) verschiebbar geführt ist, **dadurch gekennzeichnet, daß** die einander gegenüberliegenden Längskantenbereiche der beiden Lagen der Halteplatte (11) zur Bildung der Führungselemente für die Verschlußplatte (13) durch Klebung miteinander verbunden sind, und daß der Verbindungsbereich zwischen der Halteplatte (11) und der Verschlußplatte (13) durch mehrere durch Einschnitte gebildete, quer zu den Stirnkanten verlaufende Lamellen (15) gebildet ist, und daß diese Lamellen sich nur über den mittleren Bereich der Halteplatte (11) erstrecken.

2. Filtereinrichtung nach Anspruch 1, **dadurch gekennzeichnet, daß** die Breite der Lamellen (15) ein wenig größer ist als der Durchmesser der Einströmöffnung (12).

3. Filtereinrichtung nach Anspruch 1, **dadurch gekennzeichnet, daß** in der Verschlußplatte (13) in dem dem Verbindungsbereich gegenüberliegenden Bereich wenigstens ein Fingerloch (25) angeordnet ist.

4. Filtereinrichtung nach Anspruch 1, **dadurch gekennzeichnet, daß** die Halteplatte (11) und die Verschlußplatte (13) aus einem einstückigen Zuschnitt gefertigt sind.

5. Filtereinrichtung nach Anspruch 1, **dadurch gekennzeichnet, daß** die Lagen (11c, 11d) der Halteplatte (11) bereichsweise als Führungszungen (17, 18) ausgebildet sind, die in Verschieberichtung der Verschlußplatte (13) verlaufende, parallel und im Abstand zueinander angeordnete Führungsflächen aufweisen, zwischen denen die Verschlußplatte (13) schließend geführt ist.

6. Filtereinrichtung nach Anspruch 5, **dadurch gekennzeichnet, daß** die Führungszungen (17, 18) in Verschieberichtung der Verschlußplatte (13) zum Verschließen der Einströmöffnung (12) der Halteplatte gesehen, an der vorderen Querkante der Halteplatte (11) liegen.

7. Filtereinrichtung nach Anspruch 5, **dadurch gekennzeichnet, daß** die Führungszungen (17, 18) an der dem Verbindungsbereich gegenüberliegenden Querseite angeordnet sind.

8. Filtereinrichtung nach einem oder mehreren der vorhergehenden Ansprüche, **dadurch gekennzeichnet, daß** die Halteplatte (11) an der den Führungszungen (17, 18) gegenüberliegenden Seite mit Rastausnehmungen (21, 22) versehen ist.

9. Filtereinrichtung nach einem oder mehreren der vorhergehenden Ansprüche, **dadurch gekennzeichnet, daß** die Halteplatte (11) an der den Führungszungen (17, 18) gegenüberliegenden Seite mit Einführschrägen (23, 24) versehen ist.

10. Filtereinrichtung nach einem oder mehreren der vorhergehenden Ansprüche, **dadurch gekennzeichnet, daß** eine der Einzelplatten, vorzugsweise die der Verschlußplatte (13) des einstückigen Zuschnittes abgewandt liegende Einzelplatte (11d), an beiden Stirnseiten mit jeweils einer Klebelasche (29, 30) versehen ist, die nach den Faltvorgängen längs Faltlinien (31, 32) auf die Außenseite der anderen Einzelplatte faltbar sind.

## Claims

1. Filter equipment for a vacuum cleaner, with a filter bag and a retaining plate (11) fastened thereto and provided with an inlet opening (12), and with a closure plate (13), which is displaceable in its longitudinal direction and which can be brought into a setting freeing and covering the inlet opening (12) of the retaining plate (11) and is guided by its longitudinal edge regions in guide elements of the retaining plate (11), wherein the guide elements extend substantially over the length of the retaining plate (11), wherein the retaining plate (11) consists of two individual plates (11c, 11d) and the closure plate (13) is displaceably guided between these two layers of the retaining plate (13), characterised in that the mutually opposite longitudinal edge regions of the two layers of the retaining plate (11) are connected together by gluing for formation of the guide elements for the closure plate (13), and that the connecting region between the retaining plate (11) and the closure plate (13) is formed by several segments (15), which are formed by incisions and run transversely to the end edges, and that these segments extend only over the middle region of the retaining plate (11).

2. Filter equipment according to claim 1, characterised in that the width of the segments (15) is a little larger than the diameter of the inlet opening (12).

3. Filter equipment according to claim 1, characterised in that at least one finger aperture (25) is arranged in the closure plate (13) in the region opposite the connecting region.

4. Filter equipment according to claim 1, characterised in that the retaining plate (11) and the closure plate (13) are made from a one-piece blank.

5. Filter equipment according to claim 1, characterised in that the layers (11c, 11d) of the retaining plate (11) are constructed in regions as guide tongues (17, 18), which have guide surfaces which extend in displacement direction of the closure plate (13) and are arranged parallel to and at a spacing from one another and between which the closure plate (13) is slidably guided.

6. Filter equipment according to claim 5, characterised in that the guide tongues (17, 18) lie at the front transverse edge of the retaining plate (11) as seen in the direction of displacement of the closure plate (13) for closing of the inlet opening (12).

7. Filter equipment according to claim 5, characterised in that the guide tongues (17, 18) are arranged at the transverse side opposite the connecting region.

8. Filter equipment according to one or more of the preceding claims, characterised in that the retaining plate (11) is provided at the side opposite the guide tongues (17, 18) with detent recesses (21, 22).

9. Filter equipment according to one or more of the preceding claims, characterised in that the retaining plate (11) is provided at the side opposite the guide tongues (17, 18) with lead-in ramps (23, 24).

10. Filter equipment according to one or more of the preceding claims, characterised in that one of the individual plates, preferably the individual plate (11d) lying remote from the closure plate (13) of the one-piece blank, is provided at both ends with a respective adhesive strip (27, 30), which by folding processes along fold lines (31, 32) are foldable onto the outer side of the other individual plate.

## Revendications

1. Système de filtrage pour un aspirateur à poussières avec un sac à poussières et une plaque de maintien (11) fixée dessus, pourvue d'une ouverture d'entrée (12), et avec une plaque de fermeture (13) qui peut coulisser dans son sens longitudinal, plaque que l'on peut mettre dans une position qui libère et qui recouvre l'ouverture d'entrée (12) de la plaque de maintien (11) et que l'on fait passer par ses zones de bordure longitudinales dans des éléments de guidage de la plaque de maintien (11), les éléments de guidage s'étendant sensiblement sur la longueur de la plaque de maintien (11) la plaque de maintien (11) consistant en deux plaques individuelles (11c, 11d) et la plaque de fermeture (13) étant guidée de façon à pouvoir coulisser entre ces deux couches de la plaque de maintien,
caractérisé en ce que
• les zones longitudinales de bordure qui se font vis à vis, des deux couches de la plaque de maintien (11) sont reliées l'une à l'autre par collage pour former les éléments de guidage de la plaque de fermeture (13),et
• la zone de liaison entre la plaque de maintien (11) et la plaque de fermeture (13) est formée par plusieurs lamelles (15) constituées par des incisions, et qui s'étendent perpendiculairement aux bords frontaux , et
• en ce que ces lamelles ne s'étendent que sur la zone centrale de la plaque de maintien (11).

2. Système de filtrage selon la revendication 1,
caractérisé en ce que
la largeur des lamelles (15) est un peu plus grande que le diamètre de l'ouverture d'entrée (12)

3. Système de filtrage selon la revendication 1,
caractérisé en ce que
l'on dispose dans la plaque de fermeture (13) dans la zone qui est en regard de la zone de liaison un trou de doigt (25).

4. Système de filtrage selon la revendication 1,
caractérisé en ce que
la plaque de maintien (11) et la plaque de fermeture (13) sont fabriquées à partir d'une découpe d'une seule pièce.

5. Système de filtrage selon la revendication 1,
caractérisé en ce que
les couches (11c, 11d) de la plaque de maintien (11) sont localement constituées en forme de languettes de guidage (17, 18) qui présentent des surfaces de guidage qui s'étendent dans le sens du coulissement de la plaque de fermeture (13), et qui sont disposées parallèlement et à une certaine distance l'une de l'autre, surfaces de guidage entre lesquelles on fait passer pour assurer la fermeture la plaque de fermeture (13)

6. Système de filtrage selon la revendication 5,
caractérisé en ce que
les languettes de guidage (17, 18) vues dans le sens du coulissement de la plaque de fermeture (13) servant à fermer l'ouverture d'entrée (12) de la plaque de maintien, se trouvent sur le bord transversal antérieur de la plaque de maintien (11).

7. Système de filtrage selon la revendication 5,
caractérisé en ce que
les languettes de guidage (17, 18) sont disposées sur le côté transversal qui est en regard de la zone de liaison.

8. Système de filtrage selon une ou plusieurs des revendications précédentes,
caractérisé en ce que
la plaque de maintien (11) est pourvue d'évidements d'encliquetage (21, 22) sur le côté qui est en regard des languettes de fixation (17, 18)

9. Système de filtrage selon une ou plusieurs des revendications précédentes,
caractérisé en ce que
la plaque de maintien (11) est pourvue de chanfreins d'introduction (23, 24) sur le côté qui est en regard des languettes de fixation (17, 18)

10. Système de filtrage selon une ou plusieurs des revendications précédentes,
caractérisé en ce que
l'une des plaques individuelles, de préférence la plaque individuelle (11d) qui se trouve à l'opposé de la plaque de fermeture (13) de la découpe d'une seule pièce, est pourvue sur ses deux côtés frontaux respectivement de pattes de collage (29, 30) qui peuvent être pliées après les processus de pliage le long des lignes de pliage (31, 32) sur le côté extérieur de l'autre plaque individuelle.
